# EUROPÄISCHE PATENTSCHRIFT

(11) **EP 1 028 295 B1**
(45) Veröffentlichungstag und Bekanntmachung des Hinweises auf die Patenterteilung: **12.04.2006**
(21) Anmeldenummer: 00890035.9
(22) Anmeldetag: 10.02.2000
(51) Int. Cl.: F24F 7/013, F24F 7/007, F04D 29/60, F04D 29/70

(54) **Einbaugebläse**
Fan assembly
Montage d'un ventilateur

(30) Priorität: 12.02.1999 AT 19999
(43) Veröffentlichungstag der Anmeldung: 16.08.2000
(73) Patentinhaber: Limot Elektromotorenbaugesellschaft m.b.H. & Co. KG, 4060 Leonding (AT)
(72) Erfinder: Haase, Rudolf, 4073 Wilhering (AT); Adamitsch, Richard, 4020 Linz (AT)
(74) Vertreter: Hübscher, Helmut

(56) Entgegenhaltungen:
- EP-A- 0 439 667
- DE-C1- 4 312 664
- FR-A- 2 604 492
- US-A- 4 834 615

## Beschreibung

Die Erfindung bezieht sich auf ein Einbaugebläse mit einem vorderseitig offenen Gehäuse zur Aufnahme des Gebläses sowie eines Filterdeckels und eines Abdeckrahmens, wobei auf den Filterdeckel ein Filter auflegbar und in den Abdeckrahmen eine Abdeckplatte einsteckbar ist.

Solche Einbaugebläse dienen zur Unterputzinstallation von Be- und Entlüftungseinrichtungen, wobei die für den Gebläsebetrieb erforderlichen Einrichtungen, wie Gebläse, Filterdeckel und Filter, in einem wandseitig versetzten Gehäuse untergebracht und dann nach außen mittels eines Abdeckrahmens und einer Abdeckplatte abgedeckt werden. Bei den bekannten Einbaugebläsen , siehe z.b. EP 0 439 667, sind dazu alle diese Einrichtungen jeweils einzeln in das Gehäuse einzusetzen und zu befestigen, was eine recht mühsame und zeitaufwendige Montage bedeutet.

Der Erfindung liegt daher die Aufgabe zugrunde, ein Einbaugebläse der eingangs geschilderten Art zu schaffen, das sich bei voller Funktionstüchtigkeit durch seine rationelle Einbaumöglichkeit auszeichnet.

Die Erfindung löst diese Aufgabe dadurch, daß Gebläse, Filterdeckel und Abdeckrahmen eine vorgefertigte Einbaueinheit bilden, in der das Gebläse und der Filterdeckel fest und der Filterdeckel und der Abdeckrahmen gegen Federkraft abhebbar miteinander verbunden sind, welche Einbaueinheit Widerlagern des Gehäuses zugeordnete Federrasten zum verrastenden Einsetzen in das Gehäuse aufweist. Diese Einbaueinheit braucht somit in das einmal eingemauerte Gehäuse nur mehr eingeschoben zu werden, bis die Federrasten die Widerlager des Gehäuses hintergreifen und die Einbaueinheit im Gehäuse fixieren, und das Gebläse ist im wesentlichen montiert. Der gegenüber dem Filterdeckel abhebbar abgefederte Abdeckrahmen überbrückt die Einbaudistanz zwischen Gehäusevorderseite und Wandoberfläche und legt sich exakt und sauber unter Überdeckung des Gehäuses an der Wand an. Nach einem bedarfsweisen Einrichten des Abdeckrahmens zum Ausgleich von Einbauungenauigkeiten genügt dann das Auflegen des Filters und das Aufstecken der Abdeckplatte und das Gebläse ist betriebsbereit. Die Installation erfolgt ohne Einsatz eines Werkzeuges einfach durch händisches Einschieben der Einbaueinheit in das Gehäuse und durch eine geeignete Zuordnung einer gehäuseseitigen Steckdose und eines einheitsseitigen Steckers läßt sich gleichzeitig mit dem Einsetzen der Einbaueinheit auch für den Elektroanschluß sorgen. Selbstverständlich können auch alle üblichen Schallschutz- und Wärmedämmeinrichtungen Verwendung finden und auch für die Steuerung des Gebläsebetriebes gibt es keinerlei Beschränkung.

Sind die Federrasten von außen lösbar am Filterdeckel befestigt, kann die Verrastung der Einbaueinheit, beispielsweise zum Ausbau eines defekten Gebläses od. dgl., einfach durch Lockern der Federrasten gelöst und die Einbaueinheit zu Wartungszwecken mit wenigen Handgriffen ausgebaut werden.

Zweckmäßig ist es, wenn der Filterdeckel mit ins Gehäuseinnere vorragenden Eckansätzen versehen ist, an denen sich Zugfedern zur Anlenkung des Abdeckrahmens abstützen, da sich so nicht nur eine Führung für den Filterdeckel innerhalb des Gehäuseinneren ergibt, sondern auch ein entsprechend großer Federweg für den Abdeckrahmen zum Ausgleich von unterschiedlichen Einbautiefen zur Verfügung steht.

Um zum Ausgleich von Einbaufehlern den Abdeckrahmen und damit die Abdeckplatte gegenüber dem Gehäuse bzw. der Einbaueinheit verdrehen zu können, greifen die Zugfedern querverschiebbar am Abdeckrahmen an, so daß es zu keinen rückfedernden Haltekräften für den Abdeckrahmen kommt und der in seine richtige Position verdrehte Abdeckrahmen auch seine justierte Lage beibehält. Zum querverschiebbaren Ansetzen der Zugfedern am Abdeckrahmen bildet dieser beispielsweise in den Ecken diagonal verlaufende Ankerstege, an denen die Zugfedern aufgehängt sind, was eine ausreichende Verdrehfreiheit mit sich bringt.

Vorteilhaft ist es weiters, wenn im Filterdeckel ein mit einer eigenen Abdeckung versehenes Installationsfach für elektrische Schalt- und Anschlußeinrichtungen ausgeformt ist, da sich in diesem Fach die elektrischen Zu- und Ableitungen, Steuerelemente, Relais u. dgl. sauber und sicher unterbringen lassen und diese Einrichtungen auch ohne Ausbau der Einbaueinheit gut zu Wartungs- und Reparaturzwecken zugänglich bleiben.

In der Zeichnung ist der Erfindungsgegenstand an Hand eines Ausführungsbeispieles schematisch veranschaulicht, und zwar zeigen
- Fig. 1: ein erfindungsgemäßes Einbaugebläse mit seinen Bestandteilen in einer teilgeschnittenen Explosionsdarstellung und
- Fig. 2: ein ordnungsgemäß eingebautes Einbaugebläse im Querschnitt.

Ein Einbaugebläse 1 umfaßt ein vorderseitig offenes Gehäuse 2, das ein Gebläse 3 sowie einen Filterdeckel 4 und einen Abdeckrahmen 5 aufnimmt, wobei auf den Filterdeckel 4 ein Filter 6 aufgelegt und dann in den Abdeckrahmen 5 eine Abdeckplatte 7 eingesteckt wird.

Zur Installation des Einbaugebläses 1 wird das Gehäuse 2 im Bereich eines Abluftkanals L in ein Mauerwerk M eingemauert und dann das Gebläse samt den Zubehörteilen montiert. Um diese Montage zu vereinfachen, bilden Gebläse 3, Filterdeckel 4 und Abdeckrahmen 5 eine vorgefertigte Einbaueinheit 8, die seitliche Federrasten 9 zum Verrasten mit an den Gehäuseseitenwänden vorgesehenen Widerlagern 10 aufweist. Außerdem sind Filterdeckel 4 und Gebläse 3 der Einbaueinheit 8 fest miteinander verbunden, der Abdeckrahmen 5 ist hingegen über Zugfedern 11 gegen Federkraft abhebbar am Filterdeckel 4 angelenkt, wobei die Zugfedern 11 entlang von ins Gehäuseinnere vorragenden Eckansätzen 12 des Filterdeckels 4 verlaufen und endseitig an diesen Ansätzen angreifen.

Zur Gebläsemontage braucht daher lediglich die Einbaueinheit 8 in das eingemauerte Gehäuses 2 von vorne eingedrückt zu werden, bis die Federrasten 9 die Widerlager 10 hintergreifen und die Einbaueinheit im Gehäuse 2 verankert ist. Dabei legt sich unter Vorspannung der Zugfedern 11 der Abdeckrahmen 5 entsprechend der Einmauerungstiefe des Gehäuses 2 im Mauerwerk M außen an der Wandfläche an und sorgt für einen sauberen Randabschluß. Jetzt muß nur mehr der Filter 6 auf den Filterdeckel 4 aufgelegt und die Abdeckplatte 7 in den Abdeckrahmen 5 eingesteckt zu werden, und das Einbaugebläse ist betriebsbereit.

Sind die Federrasten 9 nach Abnehmen der Abdeckplatte 7 und des Filters 6 über von außen zugängliche Schrauben 13 lösbar am Filterdeckel 4 befestigt, kann die Einbaueinheit 8 zu Reparatur- und Wartungszwecken schwierigkeitslos wieder ausgebaut werden, wozu lediglich die Federrasten 9 zu lockern sind. Eine Gummieinlage 14 sorgt für eine Schalldämpfung und verhindert das Entstehen von Schallbrücken und nur angedeutete Steckereinrichtungen 15 erlauben es, gleichzeitig mit dem Eindrücken der Einbaueinheit 8 in das Gehäuse 2 den elektrischen Anschluß herzustellen.

## Patentansprüche

1. Einbaugebläse mit einem vorderseitig offenen Gehäuse (2) zur Aufnahme des Gebläses (3) sowie eines Filterdeckels (4) und eines Abdeckrahmens (5), wobei auf den Filterdeckel (4) ein Filter (6) auflegbar und in den Abdeckrahmen (5) eine Abdeckplatte (7) einsteckbar ist, **dadurch gekennzeichnet, daß** Gebläse (3), Filterdeckel (4) und Abdeckrahmen (5) eine vorgefertigte Einbaueinheit (8) bilden, in der das Gebläse (3) und der Filterdeckel (4) fest und der Filterdeckel (4) und der Abdeckrahmen (5) gegen Federkraft abhebbar miteinander verbunden sind, welche Einbaueinheit (8) Widerlagern (10) des Gehäuses (2) zugeordnete Federrasten (9) zum verrastenden Einsetzen in das Gehäuse aufweist.

2. Einbaugebläse nach Anspruch 1, **dadurch gekennzeichnet, daß** die Federrasten (9) von außen lösbar am Filterdeckel (4) befestigt sind.

3. Einbaugebläse nach Anspruch 1 oder 2, **dadurch gekennzeichnet, daß** der Filterdeckel (4) mit ins Gehäuseinnere vorragenden Eckansätzen (12) versehen ist, an denen sich Zugfedern (11) zur Anlenkung des Abdeckrahmens (5) abstützen.

4. Einbaugebläse nach Anspruch 3, **dadurch gekennzeichnet, daß** die Zugfedern (11) querverschiebbar am Abdeckrahmen (5) angreifen.

5. Einbaugebläse nach einem der Ansprüche 1 bis 4, **dadurch gekennzeichnet, daß** im Filterdeckel ein mit einer eigenen Abdeckung versehenes Installationsfach für elektrische Schalt- und Anschlußeinrichtungen ausgeformt ist.

## Claims

1. Fan assembly with a housing (2) which is open on the front side for receiving the fan (3) and a filter cover (4) and a covering frame (5) wherein a filter (6) is adapted to be positioned on the filter cover (4) and a cover plate (7) is adapted to be inserted into the covering frame (5), **characterised in that** the fan (3), filter cover (4) and covering frame (5) form a premanufactured assembly unit (8), in which the fan (3) and the filter cover (4) are fixedly interconnected and the filter cover (4) and the covering frame (5) are interconnected in such a way that they can be lifted away against spring force, said assembly unit (9) comprising spring catches (9) assigned to abutments (10) of the housing (2) for the locking insertion into the housing.

2. Fan assembly according to claim 1, **characterised in that** the spring catches (9) are fixed to the filter cover (4) in a releasable way from the outside.

3. Fan assembly according to claim 1 or 2, **characterised in that** the filter cover (4) is provided with corner attachments (12) projecting into the inside of the housing, on which corner attachments (12) tension springs (11) rest for guiding the covering frame (5).

4. Fan assembly according to claim 3, **characterised in that** the tension springs (11) engage on the covering frame (5) so as to be transversely displaceable.

5. Fan assembly according to one of the claims 1 to 4, **characterised in that** an installation compartment for electrical switching and connecting devices with its own covering is formed in the filter cover.

## Revendications

1. Ventilateur à encastrer comprenant un boîtier (2), ouvert en face avant pour recevoir le ventilateur (3), ainsi qu'un couvercle de filtre (4) et un cadre de recouvrement (5), sachant que, sur le couvercle de filtre (4), peut être posé un filtre (6) et une plaque de recouvrement (7) est susceptible être enfichée dans le cadre de recouvrement (5), **caractérisé en ce que** le ventilateur (3), le couvercle de filtre (4) et le cadre de recouvrement (5) forment un ensemble à encastrer (8) préfabriqué, dans lequel le ventilateur (3) et le couvercle de filtre (4) sont reliés ensemble de façon rigide, et le couvercle de filtre (4) et le cadre de recouvrement (5) sont reliés ensemble de façon à pouvoir être dégagés à l'encontre de la force d'un ressort, l'ensemble à encastrer (8) présentant des cliquets élastiques (9) associés à des contre-paliers (10) du boîtier (2), pour l'insertion avec encliquetage dans le boîtier.

2. Ventilateur à encastrer selon la revendication 1, **caractérisé en ce que** les cliquets élastiques (9) sont fixés de façon désolidarisable, depuis l'extérieur, sur le couvercle de filtre (4).

3. Ventilateur à encastrer selon la revendication 1 ou 2, **caractérisé en ce que** le couvercle de filtre (4) est muni d'appendices d'angle (12) en saillie à l'intérieur du boîtier, sur lesquels prennent appui des ressorts de traction (11) servant à l'articulation du cadre de recouvrement (5).

4. Ventilateur à encastrer selon la revendication 3, **caractérisé en ce que** les ressorts de traction (11) agissent de façon déplaçable transversalement sur le cadre de recouvrement (5).

5. Ventilateur à encastrer selon l'une des revendications 1 à 4, **caractérisé en ce que**, dans le couvercle de filtre, est formé un compartiment d'installation, muni d'un recouvrement spécifique, pour des dispositifs de commutation et de raccordement électriques.
